# EUROPÄISCHE PATENTSCHRIFT

(11) **EP 2 373 933 B1**
(45) Veröffentlichungstag und Bekanntmachung des Hinweises auf die Patenterteilung: **05.08.2015**
(21) Anmeldenummer: 09759923.7
(22) Anmeldetag: 13.11.2009
(51) Int. Cl.: F25B 39/02

(54) **VERDAMPFER FÜR EIN KÄLTEGERÄT**
EVAPORATOR FOR A REFRIGERATOR
EVAPORATEUR DESTINÉ À UN APPAREIL FRIGORIFIQUE

(30) Priorität: 02.12.2008 DE 102008044253
(43) Veröffentlichungstag der Anmeldung: 12.10.2011
(73) Patentinhaber: BSH Hausgeräte GmbH, 81739 München (DE)
(72) Erfinder: PFLOMM, Berthold, 89077 Ulm (DE); SCHLÖGEL, Bernd, 89547 Gerstetten (DE)
(86) Internationale Anmeldenummer: PCT/EP2009/065130
(87) Internationale Veröffentlichungsnummer: WO 2010/063550

(56) Entgegenhaltungen:
- EP-A- 0 504 567
- WO-A-99/32839
- WO-A-2008/071731
- DE-A1- 1 751 713
- DE-A1- 3 928 471
- US-A- 2 190 288

## Beschreibung

Die Erfindung betrifft einen Verdampfer für ein Kältegerät, insbesondere ein Haushaltskältegerät, mit zumindest einer Platine und zumindest einem Kältemittelkanal, durch den im Gebrauch das Kältemittel zirkuliert. Die Erfindung ist auch auf ein Kältegerät, insbesondere Haushaltskältegerät, gerichtet.

Verdampferplatinen sind im Stand der Technik bekannt. Beispielweise handelt es sich dabei um eine mindestens zweischichtige Platte, wobei die beiden Plattenschichten durch Walzen oder ähnliche Verfahren miteinander verbunden sind. Durch spezielle Verfahren können jedoch Kanäle zwischen die beiden Plattenschichten eingeprägt oder "aufgeblasen" werden. Auf diese Weise kann ein geeignetes Muster aus Kältemittelkanälen, das sog. "Kanalbild" in die Platine eingearbeitet werden. Werden die Platinenschichten durch Walzen miteinander verbunden, spricht man auch von Rollbond-Platinen.

Aus verschiedenen Gründen kann es notwendig sein, auf einem Verdampfer ein Rohr zu befestigen, z. B. ein Schutzrohr für einen Temperaturfühler, oder einen rohrförmigen Temperaturfühler. Im Stand der Technik werden derartige Rohre durch Kleben in Verbindung mit weiteren Zusatzhalteteilen zur Fixierung an einer Platine befestigt. Auch die Verwendung von Klammern zum Aufschrauben des Rohres auf die Platine ist bereits bekannt. Dies erfordert jedoch mehrere Arbeitsschritte.

Die Offenlegungsschrift DE 39 28 471 A1 zeigt eine Verdampferplatine für eine Kälteanlage, wobei die Platine aus zwei miteinander verbundenen Blechen mit mäanderförmig eingeprägten Kältemittelkanälen besteht und zusätzlich einen beidseits offenen Fühlerkanal zur Aufnahme eines Thermostatfühlers aufweist.

Die Offenlegungsschrift DE 1 751 713 A1 zeigt eine Anordnung eines eine Ausdehnungsflüssigkeit aufweisenden Temperaturfühlers eines Thermostaten an einem Verdampfer.

Die Offenlegungsschrift WO 2008/071731 A1 zeigt einen Verdampfer umfassend eine untere und eine obere Platte. An der oberen Platte ist ein Kanal für ein dampfförmiges Kältemittel gebildet.

Die Erfindung hat sich daher die Aufgabe gestellt, einen Verdampfer mit einer Platine bereitzustellen, an der auf einfache Weise ein Rohr dauerhaft befestigt werden kann.

Diese Aufgabe löst die Erfindung mit den Merkmalen des Anspruchs 1 und des Anspruchs 2. Bevorzugte Ausführungsformen der Erfindung sind in den Unteransprüchen 3 bis 9 angegeben.

Die Platine weist erfindungsgemäß eine Aufnahme zur Positionierung des Rohres auf, die durch mindestens einen eine Längsführung des Rohres bildenden Vorsprung an der zumindest einen Platine gebildet ist, entlang diesen es gehalten ist. Durch die Längsführung wird die Position des Rohres festgelegt, und das Rohr kann während der Befestigung an den Vorsprung gedrückt werden, sodass es während der Befestigung nicht auf der Platine verrutschen kann. Auf diese Weise wird die Befestigung des Rohres auf der Platine erheblich erleichtert.

Die Längsführung wird durch wenigstens eine in die Platine eingeprägten Kanal gebildet, an dessen Kanalwand das Rohr in Längsrichtung zumindest abschnittsweise anliegt. Ein derartiger Kanal kann Teil des zumindest einen Kältemittelkanals sein, oder auch ein speziell als Aufnahme zur Positionierung des Rohres angelegter Kanal. Der Kanal kann in die Platine eingeprägt oder, wie bei Rollbond-Platinen üblich, zwischen zwei Platinenschichten "aufgeblasen" sein. Der Kanal weist bevorzugt in Längsrichtung zumindest abschnittsweise die gleiche Form auf wie das Rohr, das an seiner Kanalwand anliegt, vorzugsweise sind beide zumindest an dem Abschnitt, an dem sie aneinander anliegen, ungefähr gerade.

Zur Ausbildung der Längsführung sind derzeit zwei bevorzugte Ausführungsformen angedacht: Gemäß einer ersten Ausführungsform wird die Längsführung durch einen Kanal gebildet, in den eine in Längsrichtung des Kanals verlaufende Vertiefung eingeprägt ist, in der sich das Rohr in Längsrichtung zumindest abschnittsweise abstützt. Bei dieser Ausführungsform ist z. B. ein Kanal vorgesehen, dessen Form derjenigen des Rohres entspricht. Dieser Kanal wird z. B. zunächst als eine längliche Erhebung auf einer Seite der Platine ausgebildet. Entlang des Grads der Erhebung wird eine längliche, geprägte Vertiefung hergestellt. In die so hergestellte Aufnahme wird das Rohr eingebettet.

Gemäß einer zweiten Ausführungsform wird die Längsführung durch zwei zumindest im Wesentlichen parallele Kanäle gebildet, zwischen denen sich das Rohr in Längsrichtung zumindest abschnittsweise abstützt. Die beiden parallelen Kanäle bilden dabei vorzugsweise zwei langgestreckte, etwa parallel verlaufende Erhebungen auf einer Seite der Platine, wobei das Rohr in dem "Tal" zwischen den beiden Erhebungen zu liegen kommt. Das Rohr liegt also an der Außenseite der Kanalwände an. Die beiden Kanäle sind bevorzugt parallel zueinander, können jedoch - je nach der Form und Größe des zu befestigenden Rohres - einen Winkel von bis zu 10° zueinander aufweisen. Die beiden Kanäle sind vorzugsweise jeweils zumindest in einem Abschnitt gerade.

Durch eine derart erzeugte Längsführung kann ein Rohr an einer definierten Stelle an der Platine angelegt werden. Dort wird es vorzugsweise adhäsiv in Anlage an der Längsführung auf der zumindest einen Platine befestigt. Dies kann beispielsweise mittels Klebstoff oder auch durch andere stoffflüssige Verbindungen wie Schweißen, Löten, etc. geschehen.

Besonders bevorzugt wird zur adhäsiven Befestigung ein Klebeband verwendet. Dabei handelt es sich vorzugsweise um ein Klebeband aus Kunststoff oder ein Klebeband mit einer Aluminiumkaschierung.

Bevorzugt bildet das Rohr ein Schutzrohr für einen Temperaturfühler. In ein derartiges Schutzrohr wird das Kapillarrohr eines Thermoschalters eingeschoben, der den Kompressor des Kältegeräts ein- und ausschaltet. Alternativ kann das Rohr auch zum Schutz von elektrischen Leitungen oder dergleichen dienen. Ferner kann das Rohr selbst ein Temperaturfühler sein.

Die Platine besteht bevorzugt aus zwei Plattenschichten, die im Wesentlichen aneinander anliegen, die jedoch bei mindestens einer Plattenschicht an der Stelle des zumindest einen Kanals zur Bildung des Kanalhohlraums aufgewölbt sind. Vorzugsweise bestehen die beiden Plattenschichten, zwischen denen das Kanalbild geformt ist, aus Eisen oder, besonders bevorzugt, Aluminiumlegierung. Die Platine gemäß der Erfindung kann auf bekannte Weise hergestellt werden, insbesondere durch Walzverbinden.

Vorzugsweise ist der Verdampfer als Rollbond- oder Z-Bond-Verdampfer ausgebildet, in dem neben den mindestens einen Kältemittelkanal wenigstens ein als Längsführung für das Rohr dienender als Blindkanal ausgebildeter Kanal eingebracht ist. Dies hat den Vorteil, dass der Kanal, welcher die Längsführung für das Rohr bildet, auf die gleiche Weise und gleichzeitig mit dem Kanalbild der Kältemittelkanäle hergestellt werden kann. Das Wort "Blindkanal" bedeutet, dass dieser Kanal bzw. diese Kanäle nicht mit dem Kanalbild für das Kältemittel verbunden ist/sind. Sie werden jedoch vorzugsweise auf die gleiche Weise erzeugt wie der zumindest eine Kältemittelkanal, sodass kein zusätzlicher Arbeitsschritt erforderlich ist.

Weitere Vorteile der Erfindung sind, dass die Platine nach dem Aufblas- und Stanzprozess nicht mehr weiter bearbeitet werden muss, dass die flache Gestaltung der Blindkanäle weniger Transportschäden verursacht und eine Abdichtung der Kanalenden nicht erforderlich ist. Die Gesamtkosten können dadurch beträchtlich gesenkt werden.

Die Erfindung ist auch auf ein Kältegerät gerichtet, welches einen erfindungsgemäßen Verdampfer aufweist. Besonders bevorzugt ist das Kältegerät ein Haushaltskältegerät, insbesondere ein Kühlschank, Tiefkühlschrank oder eine Tiefkühltruhe.

Bevorzugte Ausführungsformen der Erfindung werden anhand der beiliegenden Zeichnung im Folgenden näher erläutert. Dabei zeigen:
- Fig. 1: eine Teilaufsicht auf einem erfindungsgemäßen Verdampfer;
- Fig. 2: einen Querschnitt gemäß der Linie A-A in Fig. 1;
- Fig. 3: einen Querschnitt durch eine Führungsnut mit darauf befestigten Rohr gemäß einer weiteren Ausführungsform.

Fig. 1 zeigt einen Verdampfer 10 aus einer Rollbond-Platine 1, welche aus zwei aufeinander liegenden Plattenschichten 1 a und 1 b (siehe Fig. 2) aufgebaut ist. Zwischen den beiden Plattenschichten 1a und 1b ist ein Kältemittelkanal 4 eingelassen. Im Zwischenraum zwischen zwei Schlangenlinien des Kältemittelkanals 4 ist eine Aufnahme für ein Rohr 2 durch die Vertiefung zwischen zwei Blindkanälen 6, 7 gebildet. Die beiden Kanäle 6, 7 bilden eine erfindungsgemäße Längsführung entlang dessen das Rohr 2 gehalten ist. In diese Längsführung ist ein Rohr 2 eingebettet und mit einem Klebeband 3 fixiert. Das Band 3 ist in diesem Beispiel als Kunststoff-Klebeband ausgebildet und auf die obere Plattenschicht 1a aufgeklebt.

Fig. 2 zeigt vergrößert einen Querschnitt durch die Befestigung des Rohrs 3. Die obere Plattenschicht 1a ist mit zwei ausgewölbten Blindkanälen 6, 7 versehen, welche jeweils einen Kanalhohlraum 16, 17 zwischen den beiden Plattenschichten 1a und 1b bilden. Die beiden Blindkanäle 6, 7 bilden mit ihrem Zwischenraum eine Längsführung für das Schutzrohr 2. Diese ist mittels eines Bandes 3 auf der Längsführung befestigt.

Fig. 3 zeigt ebenfalls einen Querschnitt durch ein auf der Platine 1 befestigtes Rohr 2, allerdings erfolgte die Befestigung gemäß der anderen Ausführungsform. Dabei wird die Längsführung durch einen einzigen Blindkanal 9 gebildet, welcher im Vergleich zum Rohr 2 breiter ausgebildet ist als die beiden Blindkanäle 6, 7. Der Blindkanal 9 bildet zwischen den beiden Plattenschichten 1a und 1b einen Kanalhohlraum 19. Etwa entlang der Mittellinie des Blindkanals 9 wurde in die Kanalwand eine längliche Vertiefung oder Nut 12 eingeprägt, welche die Längsführung für das Rohr 2 bildet. Gegebenenfalls kann die Nut 12 an der tiefsten Stelle auch die untere Platinenschicht 1 b berühren.

In einem späteren Fertigungsschritt wird beispielsweise das Kapillarrohr eines Thermoschalters in das Schutzrohr 2 soweit eingeschoben, dass es um den Abstand X aus diesem vorsteht. Hierdurch kann eine visuelle Kontrolle der korrekten isothermen Verlegung des Fühlers erfolgen, welche die Temperatur der Rohrleitung 4 bzw. des darin entlang fließenden Kältemittel feststellt, so dass der Kompressor in Abhängigkeit von der Temperatur ein- oder ausschaltbar ist.

## Patentansprüche

1. Verdampfer (10) für ein Kältegerät, insbesondere ein Haushaltskältegerät mit zumindest einer Platine (1) und zumindest einem Kältemittelkanal (4),
wobei die Platine (1) ferner eine Aufnahme zur Positionierung eines Rohres (2) aufweist, die durch mindestens einen eine Längsführung des Rohres (2) bildenden Vorsprung an der zumindest einen Platine (1) gebildet ist, entlang diesem es gehalten ist, wobei die Längsführung durch wenigstens einen in die Platine (1) eingeprägten Kanal (6, 7, 9) gebildet ist, an dessen Kanalwand das Rohr (2) in Längsrichtung zumindest abschnittsweise anliegt, **dadurch gekennzeichnet, dass** die Längsführung durch eine in den wenigstens einen Kanal (9) in dessen Längsrichtung verlaufende Vertiefung (12) eingeprägt ist, in der sich das Rohr (2) in Längsrichtung zumindest abschnittsweise abstützt.

2. Verdampfer (10) für ein Kältegerät, insbesondere ein Haushaltskältegerät mit zumindest einer Platine (1) und zumindest einem Kältemittelkanal (4),
wobei die Platine (1) ferner eine Aufnahme zur Positionierung eines Rohres (2) aufweist, die durch mindestens einen eine Längsführung des Rohres (2) bildenden Vorsprung an der zumindest einen Platine (1) gebildet ist, entlang diesem es gehalten ist, **dadurch gekennzeichnet, dass** die Längsführung durch zwei zumindest im Wesentlichen parallele Kanäle (6, 7) gebildet wird, zwischen denen sich das Rohr (2) in Längsrichtung zumindest abschnittsweise abstützt.

3. Verdampfer (10) nach einem der vorhergehenden Ansprüche, **dadurch gekennzeichnet, dass** das Rohr (2) adhäsiv in Anlage an der Längsführung auf der zumindest einen Platine (1) befestigt ist.

4. Verdampfer (10) nach Anspruch 3, **dadurch gekennzeichnet, dass** zur adhäsiven Befestigung ein Klebeband (3) aus Kunststoff dient.

5. Verdampfer (10) nach Anspruch 3, **dadurch gekennzeichnet, dass** zur adhäsiven Befestigung ein Klebeband (3) mit einer Aluminiumkaschierung dient.

6. Verdampfer (10) nach einem der vorhergehenden Ansprüche, **dadurch gekennzeichnet, dass** das Rohr (2) ein Schutzrohr für einen Temperaturfühler bildet.

7. Verdampfer (10) nach einem der vorhergehenden Ansprüche, **dadurch gekennzeichnet, dass** das Rohr (2) in die Längsführung eingebettet ist.

8. Verdampfer (10) für ein Kältegerät nach einem der vorhergehenden Ansprüche,
**dadurch gekennzeichnet, dass** der Verdampfer als Rollbond- oder Z-Bond-Verdampfer ausgebildet ist, in dem neben dem mindestens einen Kältemittelkanal (4) wenigstens ein als Längsführung für das Rohr (2) dienender als Blindkanal (6, 7, 9) ausgebildeter Kanal eingebracht ist.

9. Kältegerät, insbesondere Haushaltskältegerät, umfassend einen Verdampfer (10) nach einem der vorhergehenden Ansprüche.

## Claims

1. Evaporator (10) for a refrigerator, in particular a domestic refrigerator, comprising at least one plate (1) and at least one refrigerant channel (4), the plate (1) further comprising a receptacle for positioning a tube (2), which receptacle is formed by at least one projection which forms a longitudinal guide of the tube (2) on the at least one plate (1), along which said tube is held, the longitudinal guide being formed by at least one channel (6, 7, 9) stamped into the plate (1), the tube (2) bearing at least partially against the channel wall thereof in the longitudinal direction, **characterised in that** the longitudinal guide is stamped-in by a recess (12) extending in the at least one channel (9) in the longitudinal direction thereof, in which the tube (2) is at least partially supported in the longitudinal direction.

2. Evaporator (10) for a refrigerator, in particular a domestic refrigerator, comprising at least one plate (1) and at least one refrigerant channel (4), the plate (1) further comprising a receptacle for positioning a tube (2), which receptacle is formed by at least one projection which forms a longitudinal guide of the tube (2) on the at least one plate (1), along which said tube is held, **characterised in that** the longitudinal guide is formed by two at least substantially parallel channels (6, 7), between which the tube (2) is at least partially supported in the longitudinal direction.

3. Evaporator (10) according to one of the preceding claims, **characterised in that** the tube (2) is adhesively fastened to the at least one plate (1), bearing against the longitudinal guide.

4. Evaporator (10) according to claim 3, **characterised in that** an adhesive strip (3) made of plastics serves for the adhesive fastening.

5. Evaporator (10) according to claim 3, **characterised in that** an adhesive strip (3) comprising an aluminium coating serves for the adhesive fastening.

6. Evaporator (10) according to one of the preceding claims, **characterised in that** the tube (2) forms a protective tube for a temperature sensor.

7. Evaporator (10) according to one of the preceding claims, **characterised in that** the tube (2) is embedded in the longitudinal guide.

8. Evaporator (10) for a refrigerator according to one of the preceding claims, **characterised in that** the evaporator is embodied as a roll-bond or Z-bond evaporator, in which in addition to the at least one refrigerant channel (4) at least one channel is incorporated, embodied as a blind channel (6, 7, 9) serving as a longitudinal guide for the tube (2).

9. Refrigerator, in particular a domestic refrigerator, comprising an evaporator (10) according to one of the preceding claims.

## Revendications

1. Évaporateur (10) pour un appareil frigorifique, notamment un appareil frigorifique à usage domestique, comprenant au moins une platine (1) et au moins un canal de réfrigérant (4), la platine (1) présentant en outre un logement pour le positionnement d'un tube (2), lequel logement est formé sur l'au moins une platine (1) par au moins une saillie formant un guidage longitudinal du tube (2), le long de laquelle saillie il est maintenu, le guidage longitudinal étant formé par au moins un canal (6, 7, 9) estampé dans la platine (1), à la paroi de canal duquel le tube (2) est adjacent dans le sens longitudinal au moins par sections, **caractérisé en ce que** le guidage longitudinal est estampé par un approfondissement (12) s'étendant dans l'au moins un canal (9), dans son sens longitudinal, dans lequel approfondissement s'appuie le tube (2) au moins par sections dans le sens longitudinal.

2. Évaporateur (10) pour un appareil frigorifique, notamment un appareil frigorifique à usage domestique comprenant au moins une platine (1) et au moins un canal de réfrigérant (4), la platine (1) présentant en outre un logement pour le positionnement d'un tube (2), lequel logement est formé sur l'au moins une platine (1) par au moins une saillie formant un guidage longitudinal du tube (2), le long de laquelle saillie il est maintenu, **caractérisé en ce que** le guidage longitudinal est formé par deux canaux (6, 7) essentiellement parallèles, entre lesquels le tube (2) s'appuie au moins par sections dans le sens longitudinal.

3. Évaporateur (10) selon l'une quelconque des revendications précédentes, **caractérisé en ce que** le tube (2) est fixé sur l'au moins une platine (1), en étant appliqué de manière adhésive contre le guidage longitudinal.

4. Évaporateur (10) selon la revendication 3, **caractérisé en ce qu'**une bande collante (3) en matière plastique sert à la fixation adhésive.

5. Évaporateur (10) selon la revendication 3, **caractérisé en ce qu'**une bande collante (3) munie d'un doublage en aluminium sert à la fixation adhésive.

6. Évaporateur (10) selon l'une quelconque des revendications précédentes, **caractérisé en ce que** le tube (2) forme un tube protecteur pour une sonde de température.

7. Évaporateur (10) selon l'une quelconque des revendications précédentes, **caractérisé en ce que** le tube (2) est logé dans le sens longitudinal.

8. Évaporateur (10) pour un appareil frigorifique selon l'une quelconque des revendications précédentes, **caractérisé en ce que** l'évaporateur est réalisé comme évaporateur roll bond ou Z- bond, dans lequel, outre l'au moins un canal de réfrigérant (4), est placé au moins un canal servant de guidage longitudinal pour le tube (2), réalisé comme canal aveugle (6, 7, 9).

9. Appareil frigorifique, notamment appareil frigorifique à usage domestique, comprenant un évaporateur (10) selon l'une quelconque des revendications précédentes.
